# EUROPÄISCHE PATENTSCHRIFT

(11) **EP 2 066 579 B1**
(45) Veröffentlichungstag und Bekanntmachung des Hinweises auf die Patenterteilung: **28.11.2012**
(21) Anmeldenummer: 07801227.5
(22) Anmeldetag: 09.08.2007
(51) Int. Cl.: B66F 7/28

(54) **FAHRSCHIENE FÜR EINE HEBEBÜHNE**
RUNNING RAIL FOR A LIFTING PLATFORM
RAIL DE ROULEMENT POUR UN PONT ÉLÉVATEUR

(30) Priorität: 11.09.2006 DE 102006043228
(43) Veröffentlichungstag der Anmeldung: 10.06.2009
(62) Teilanmeldung aus: 11192012.0
(73) Patentinhaber: MAHA Maschinenbau Haldenwang GmbH & Co. KG, 87490 Haldenwang (DE)
(72) Erfinder: STRAUB, Armin, 71665 Vaihingen/Enz Kleinglattbach (DE)
(74) Vertreter: MERH-IP Matias Erny Reichl Hoffmann
(86) Internationale Anmeldenummer: PCT/DE2007/001424
(87) Internationale Veröffentlichungsnummer: WO 2008/031386

(56) Entgegenhaltungen:
- EP-A- 0 297 632
- DE-A1- 3 421 096
- DE-U1- 9 300 989
- DE-U1- 29 615 194
- FR-A- 2 882 352

## Beschreibung

Die vorliegende Erfindung betrifft eine Fahrschiene für eine Hebebühne, bei der Moduleinsätze in einen Modulträger eingesetzt werden können, wodurch die Modulierbarkeit der gesamten Anlage erhöht wird und dadurch die Variabilität verbessert wird wobei.

Anordnungen der genannten Art sind bislang aus dem Bereich der Automobiltechnik in Form von handelsüblichen Hebebühnen bekannt. Diese Hebebühnen weisen ein in ihrer Länge feste Fahrschiene auf, die bei der Montage der Hebebühne verbaut wurde und können dadurch nachträglich nicht mehr variiert werden. Aufgrund dieser fest vorgegebenen Fahrschienenlänge ergibt sich das Problem, dass durch die heutzutage immer weiter wachsenden Radstände der Fahrzeuge, die Hebebühne für den Einsatz bei bestimmten Fahrzeuggruppen nicht mehr verwendbar ist. Dadurch weisen diese Hebebühnen nur eine kurze Lebensdauer auf und müssen durch größere Exemplare kostenaufwendig ersetz werden oder unter hohen Umbauaufwendungen modifiziert werden.

Gleichzeitig tritt auch das Problem auf, dass aufgrund der hohen Schienenlänge diese Hebebühnen aufgrund ihrer sperrigen Abmaße beim Transport einen hohen Aufwand und damit verbunden hohe Transportkosten verursachen.

Eine weiterer Nachteil dieser Fahrschienen ist darin zu sehen, dass die üblichen Fahrschienen an ihrer Oberfläche lackiert, pulver- oder granulatbeschichtet oder mit Aluminium oder einem Edelstahlblech abgedeckt sind, wobei durch Befahren solcher Fahrschienen die Räder Zug- und Druckkräfte auf die Oberfläche der Fahrbahnbeläge ausüben. Dadurch werden die Beschichtungen zerschnitten, so dass beispielsweise Wasser, Bremsenreiniger oder Auftaumittel den Stahl berühren können und dieser dadurch korrosiven Umwelteinflüssen ausgesetzt ist. Dieses Problem wird weiterhin verstärkt durch im Reifenprofil befindliche Fremdkörper, wie z. B. scharfkantige Steine, durch die die Oberfläche der Fahrschiene in einem höheren Maß angreifen werden kann.

Eine Fahrschiene gemäß dem Oberbegriff des Anspruchs 1 ist aus der EP 0 297 632 bekannt.

Aufgabe der vorliegenden Erfindung ist es, eine Fahrschiene und eine Hebebühne bereitzustellen, die eine erhöhte Widerstandsfähigkeit gegenüber Abnutzungserscheinungen aufweist, wobei gleichzeitig die Variabilität und die Modulierbarkeit verbessert werden können.

Diese Aufgabe wird durch eine Vorrichtung mit den Merkmalen der unabhängigen Ansprüche gelöst.

Vorteilhafte Ausgestaltungen und bevorzugte Ausführungsbeispiele der Erfindung sind in den Unteransprüchen angegeben.

Die Fahrschiene bietet dabei den Vorteil, dass der Moduleinsatz an den Einsatzzweck einfach anpassbar ist und einfach ausgetauscht werden kann. Dabei stellt der Moduleinsatz eine Fahrunterlage bereit, die in einen Modulträger eingepasst ist. Darüber hinaus kann der Modulträger in verschiedenen Größen ausgebildet sein, wodurch die Variabilität der Fahrschiene erhöht wird und der Einsatzbereich der Hebebühne wesentlich erweitert werden kann. Zusätzlich ergeben sich Vorteile dahingehend, dass die Fahrschiene optimal an die Gegebenheiten angepasst werden kann.

Weiterhin kann der Moduleinsatz der Fahrschiene insbesondere aus organischem, anorganischem und/oder mineralischem Material ausgeformt sein. Dadurch ergeben sich die Vorteile, dass bei der Ausbildung dieser Moduleinsätze auf Alternativ Werkstoffe zurückgegriffen werden kann, die besonders pflegeleicht und/oder besonders widerstandsfähig gegen Korrosion sein können.

Weiterhin kann die Fahrschiene einen Moduleinsatz insbesondere aus Kunststoff, Holz, Glas, Stein und/oder Metall aufweisen, der weiterhin elektrische und/oder mechanische Baugruppen insbesondere einen Gelenkspieltester, eine Schiebeplatte zur Achsvermessung und/oder einen Drehsteller zur Achsvermessung enthalten kann. Weiterhin kann der Moduleinsatz aus den genannten Materialien gitterförmig ausgebildet sein. Besondere Vorteile ergeben sich hierbei daraus, dass die genannten Materialien widerstandsfähig gegen Korrosionseinflüsse, wie beispielsweise Bremsenreiniger, Auftaumittel oder Wasser sein können. Weiterhin ist die gitterförmige Ausbildung vorteilhaft, da korrosive Flüssigkeiten besonders einfach abfließen können und dadurch ein Korrosionsschutz besonders optimiert wird.

Weiterhin kann zwischen dem Moduleinsatz und dem Modulträger eine Kontaktfläche ausgebildet sein, so dass ein Abfließen von Flüssigkeiten gewährleistet ist. Somit kann auf besonders einfache Weise korrosive Flüssigkeit von der Fahrschiene abgeführt werden, wodurch ein Korrodieren der Fahrschiene vermieden werden kann und die Lebensdauer bzw. Betriebsdauer der gesamten Hebebühne wesentlich verlängert werden kann.

Weiterhin kann die Fahrschiene einen Modulträger aufweisen, der aus einem profilierten Material ausgeformt sein kann. Hierbei ist besonders vorteilhaft, dass die Profilform des Modulträgers das Abfließen von korrosiven Flüssigkeiten besonders verbessert. Weiterhin kann der Modulträger insbesondere aus Stahl, Leichtmetall, und/oder Kunststoff ausgebildet sein.

Weiterhin weist der Modulträger der Fahrschiene eine Öffnung auf, in die zumindest ein Moduleinsatz im Wesentlichen bündig einsetzbar sein kann.

Weiterhin kann der Modulträger eine Öffnung aufweißen, in die zumindest zwei Moduleinsätze nebeneinander und/oder übereinander eingesetzt werden können sind.

Hieraus ergeben sich Vorteile insbesondere dahingehend, dass dadurch auf besonders einfache und schnelle Art und Weise die Moduleinsätze im Modulträger ausgetauscht werden können. Darüber hinaus können gleichzeitig mehrere verschiedene Moduleinsätze in einen Modulträger eingelegt werden, wodurch verschiedene Messapparaturen in den Modulträgers eingesetzt werden können.

Weiterhin kann die Fahrschiene einen Modulträger aufweisen, der über ein Trägerelement mit einer Hebeeinheit in Verbindung steht.

Damit kann auf besonders einfache Art und Weise die Variabilität beim Zusammenbau der Fahrschiene maximiert werden. Zusätzlich bieten sich Vorteile an bezüglich der Transportkosten und des Transportaufwandes, die erheblich reduziert werden, da die einzelnen Module wesentlich geringere geometrische Abmaße aufweisen als die Fahrschiene als Ganzes und dadurch als Baugruppen in besonders handlicher Form transportiert werden können. Zusätzlich bieten diese in ihren geometrischen Abmaßen kleineren Bauteile wesentliche Vorteile bei dem Feuerverzinken, da der Bauteilverzug reduziert wird und dadurch der Aufwand beim Nachbearbeiten der Bauteile wesentlich vermindert wird.

Weiterhin ergeben sich Vorteile, da aufgrund der in unterschiedlichen Längen vorsehbaren Modulträger und Moduleinsätze die Gesamtlänge der Fahrschiene in einem besonders großen Bereich variiert werden kann, wodurch der Einsatzbereich der Fahrschiene und damit der gesamten Hebebühne auf eine Vielzahl von Fahrzeugen unterschiedlichster Radstände angewendet werden kann.

Weiterhin können jeweils zwei Modulträger längs zur Fahrtrichtung mit einem Trägerelement in Verbindung stehen.

Weiterhin kann der Modulträger der Fahrschiene zumindest eine Vorstehung aufweisen, die jeweils in eine sich am Trägerelement befindliche Aufnahme einsetzbar bzw. einsteckbar ist. Dadurch kann eine sichere Verbindung erzielt werden, wobei insbesondere auch ein schneller Austausch der Modulträger ermöglicht wird. Weiterhin können die Vorstehungen in einer profilierten Form derart ausgestaltet sein, dass sie nur in einer bestimmten, vordefinierten Position in die Aufnahme am Trägerelement einsetzbar sind. Dies bietet insbesondere den Vorteil, dass eine fehlerhafte Montage des Modulträgers am Trägerelement verhindert wird.

Weiterhin kann der Modulträger der Fahrschiene mindestens eine Vorstehungen aufweisen, die jeweils in eine am Trägerelement befindliche Aufnahme einsetzbar sind, so dass ein derartiger Kontakt entsteht, dass der Modulträger gegenüber dem Trägerelement in zumindest einer seiner Längs-, Quer- und/oder Hochachse nivellierbar sein kann. Dadurch kann auf besonders einfache Weise eine nachträgliche Korrektur der Positionierung des Modulträgers gegenüber dem Trägerelement bewerkstelligt werden. Darüber hinaus bietet eine derartige Anordnung den Vorteil, dass die Position der im Modulträger befindlichen Apparatur mitsamt dem Modulträger gegenüber dem Trägerelement in seiner Position ausgerichtet werden kann.

Weiterhin kann die Nivellierung des Modulträgers mit Hilfe von zumindest einem Einstellelement erfolgen. Das Einstellelement kann dabei insbesondere in Form einer Einstellschraube, Unterlegscheiben und/oder eines Unterlegkeils ausgebildet sein. Vorzugsweise erfolgt die Nivellierung mit Hilfe von 2 Einstellelementen, besonders bevorzugt vier Einstellelementen und am meisten bevorzugt sechs Einstellelementen.

Weiterhin kann das Trägerelement aus einem profilierten Material ausgebildet sein, wodurch sich insbesondere Vorteile bei der Korrosionsbeständigkeit des Trägerelements ergeben, da durch das Profil des Materials ein besonders leichtes und schnelles Abfließen korrosiver Flüssigkeiten von dem Trägerelement bereitgestellt werden kann.

Weiterhin kann der Moduleinsatz steckbar ausgebildet sein, so dass ein form- und/oder kraftschlüssiger Kontakt zwischen dem Moduleinsatz und dem Modulträger und/oder dem Moduleinsatz und/oder dem Trägerelement entstehen kann.

Weiterhin ist der Moduleinsatz der Fahrschiene mit zumindest einem Befestigungselement an den Modulträger und/ oder an dem Trägerelement befestigt.

Weiterhin kann das Trägerelement der Fahrschiene insbesondere mit einem Scherenheber, einem Hydraulikzylinder und/oder einem Achsheber in Verbindung stehen. Von besonderem Vorteil ist dabei die hohe Variabilität bei der Auswahl der am Trägerelement montierbaren Hebesysteme, die darüber hinaus nachträglich austauschbar sind.

Weiterhin kann der Moduleinsatz der Fahrschiene in zumindest einer seiner Hoch-, Längs- und/oder Querachse nivellierbar ausgebildet sein. Als besonderer Vorteil erweist sich hierbei eine äußerst feine Einstellbarkeit des Moduleinsatzes gegenüber des Trägerelements, da in einem zweistufigen Verfahren einerseits der Moduleinsatz und andererseits der Modulträger mit Moduleinsatz gegenüber dem Trägerelements nivelliert werden kann. Dabei kann das Einstellelement an dem Modulträger und/oder an dem Moduleinsatz und/oder an dem Trägerelement in direkter Verbindung mit dem Modulträger und/ oder dem Moduleinsatz und/oder dem Trägerelement angeordnet sein. Weiterhin kann das Einstellelement als ein zusätzliches Bauteil zwischen dem Moduleinsatz und dem Modulträger und/ oder zwischen dem Moduleinsatz und dem Trägerelement und/oder zwischen dem Modulträger und dem Trägerelement vorgesehen sein. Durch die Nivellierbarkeit der Moduleinsätze gegenüber dem Modulträger und des Modulträgers gegenüber des Trägerelements kann die Positionierung der genannten Bauteile zueinander in einem besonders großen Bereich mit hoher Genauigkeit derart angepasst werden, dass Fertigungsungenauigkeiten der Bauteile und/oder durch Benutzung bedingte Verformungen der Bauteile besonders einfach ausgeglichen werden können.

Weiterhin kann die Hebeeinheit der Hebebühne mit einer Fahrschiene insbesondere eine Scheren-, Säulen- und/oder Stempelhebebühne aufweisen.

Zusammenfassend sollen im Folgenden die Vorteile der Erfindung aufgeführt werden. Durch den mehrteiligen Aufbau der Fahrschiene und der Hebebühne sowie deren modularen Aufbau kann die Variabilität der Fahrschiene bzw. Hebebühne und somit die Flexibilität des Einsatzbereichs wesentlich verbessert werden. Darüber hinaus ermöglicht der modulare Aufbau die Verwendung von Bauteilen mit geringeren geometrischen Abmaßen wodurch sich Vorteile bei deren Feuerverzinken ergeben, da der dabei auftretende Verzug geringer ausfällt als bei herkömmlichen Fahrschienen. Weiterhin kann ein verbesserter Korrosionsschutz bereitgestellt werden und damit die Widerstandsfähigkeit gegenüber Abnützungserscheinungen optimiert werden. Zusätzlich kann der Aufwand und die Kosten beim Transport der Einzelbauteile reduziert werden. Zudem können die Nivelliereigenschaften der Fahrschiene wesentlich erhöht werden. Durch die Austauschbarkeit der Fahrschienenbeläge kann das Auftreten von Abnützungserscheinungen weiter reduziert werden und damit die Nutzungsdauer der Hebebühne verlängert werden. Weiterhin kann durch die Nivellierbarkeit der Fahrschienenbeläge die Nivelliereigenschaft zusätzlich verbessert werden.

Vorteilhafte Ausgestaltungen und weitere Details der vorliegenden Erfindung werden im Folgenden anhand von Beispielen mit Bezug auf schematische Figuren näher erläutert. Es zeigen:
Fig. 1 eine perspektivische Ansicht eines ersten Ausführungsbeispiels der erfindungsgemäßen Fahrschiene.
Fig. 2 eine perspektivische Ansicht eines zweiten Ausführungsbeispiels der erfindungsgemäßen Vorrichtung.
Fig. 3 eine weitere perspektivische Ansicht eines zweiten Ausführungsbeispiels der Führungsschiene.

Fig. 1 zeigt eine perspektivische Ansicht einer Fahrschiene, die einen Modulträger 1 aufweist, der aus einem umlaufenden Profil besteht, das aus insbesondere einem Material wie Stahl, Leichtmetall, Aluminium und/oder Kunststoff gefertigt ist und dabei eine rechteckige Form aufweist. In einem nicht dargestellten, weiteren Ausführungsbeispiel kann der Modulträger 1 auch eine quadratische Form oder eine Trapezform oder eine Form mit abgerundeten Ecken und Kanten aufweisen. Der Modulträger 1 weist zur Verstärkung Querträger auf, die zwischen den langen Seiten des rechteckigen Rahmens eingespannt sind. Weiterhin besitzt der Modulträger 1 an einer dem Fahrzeug zugewandten Oberseite eine Öffnung 10, in die Moduleinsätze 3 eingepasst sind. Weiterhin weist der Modulträger 1 an seiner dem Fahrzeug zugewendeten Oberseite eine Führungsschiene auf zum Führen einer Stempelhubeinheit zum radfreien Heben eines auf der Fahrschiene 11 befindlichen Fahrzeuges.

An einer dem Fahrzeug abgewendeten Unterseite des Modulträgers 1 ist eine Halterung angebracht, die mit mindestens einer Hebeeinheit 2 in Verbindung steht. Bei der Hebeeinheit 2 handelt es sich um eine Stempelhebebühne. In einem weiteren, nicht dargestellten Ausführungsbeispiel können sowohl die Hebeeinheit 2, als auch die Hebevorrichtung zum radfreien Heben des Fahrzeuges auf der Fahrschiene 11 in Form von Säulen- und/oder Scherenhebebühnen ausgeformt sein. In einem weiteren, nicht gezeigten Ausführungsbeispiel kann auf der Fahrzeugschiene 11 eine Achshebeeinheit vorgesehen sein.

In dem Modulträger 1 können wahlweise ein Kunststoffeinsatz 3A, ein Gelenkspieltester 3B, ein Drehteller zur Achsvermessung 3C, eine Schiebeplatte zur Achsvermessung 3D, ein Steineinsatz 3E, ein Stahlgitter 3F, ein Holzeinsatz 3G oder ein Glaseinsatz eingepasst werden. Wie weiterhin aus Fig. 1 ersichtlich, können auch beliebige Kombinationen aus den genannten Moduleinsätzen 3 nebeneinander und/oder übereinander in den Modulträger 1 eingesetzt werden. Die Moduleinsätze 3 weisen dabei die Form eines L-Profils auf, um mit einer entsprechenden Gegenform in dem Modulträger 1 zusammenzupassen.

In Fig. 2 ist ein weiteres Ausführungsbeispiel einer Fahrschiene 10 dargestellt, die einen Modulträger 1 aufweist. Der Modulträger 1 besteht dabei aus einem umlaufenden Profil und weist eine rechteckige Form auf. In einem nicht dargestellten, weiteren Ausführungsbeispiel kann der Modulträger 1 auch eine quadratische Form oder eine Trapezform oder eine Form mit abgerundeten Ecken und Kanten aufweisen. Der Modulträger 1 ist in einen Trägerelement 4 eingespannt, an dessen gegenüberliegendem Ende ein zweiter Modulträger eingesteckt ist. Dabei sind beide Modulträger 1 längs in Fahrtrichtung eines darauf auf- bzw. abfahrenden Fahrzeuges an dem Trägerelement 4 montiert. Auf dem Trägerelement 4 ist eine Einheit zum Radfrei-Heben eines Fahrzeuges in Form einer Stempelhebebühne montiert. In einem weiteren nicht dargestellten Ausführungsbeispiel der Fahrschiene 11 kann die Einheit zum Radfrei-Heben von Fahrzeugen in Form einer Scherenhebebühne oder einer Stempelhebebühne ausgebildet sein. Darüber hinaus kann in einem weiter nicht dargestellten Ausführungsbeispiel anstatt einer Einheit zum Radfrei-Heben eines Fahrzeuges ein Achsheber am Trägerelement 4 und/oder am Modulträger 1 montiert werden. An einer Unterseite des Trägerelements 4 ist eine Hebeeinheit 2 befestigt zum Heben der gesamten Fahrschiene 11.

In einem weiteren, nicht dargestellten Ausführungsbeispiel der zweiten Fahrschiene kann die Hebeeinheit 2 auch als Säulen- oder Scherenhebebühne ausgebildet sein. In die Modulträger 1 können wahlweise ein Kunststoffeinsatz 3A, ein Gelenkspieltester 3B, ein Drehteller zur Achsvermessung 3C, eine Schiebeplatte zur Achsvermessung 3D, ein Steineinsatz 3E, ein Stahlgitter 3F, ein Holzeinsatz 3G oder ein Glaseinsatz eingepasst werden. Wie weiterhin aus Fig. 2 ersichtlich, können auch beliebige Kombinationen aus den genannten Moduleinsätzen 3 nebeneinander und/oder übereinander in einen Modulträger 1 eingepasst werden können. Der Modulträger 1 weist an einer dem Fahrzeug zugewandten Oberseite eine Öffnung 10 auf, in die zumindest ein Moduleinsatz 3 eingepasst werden kann. Die Moduleinsätze 3 weisen eine Form auf, die zu der Form der in dem Modulträger 1 befindlichen Öffnungen 10 passt, so dass ein leichtes, schnelles und sicheres Einlegen der Moduleinsätze 3 in den Modulträger 1 bewerkstellig werden kann, wobei eine hinreichende Bündigkeit und Spielfreiheit zwischen Moduleinsatz 3 und Modulträger 1 gewährleistet ist. Dabei sind die Moduleinsätze 3 in ihrer Grundfläche rechteckig ausgebildet. In einem weiteren, nicht gezeigten Ausführungsbeispiel der Moduleinsätze 3 kann die Grundfläche dieser Moduleinsätze 3 insbesondere eine L-Form, I-Form, T-Form oder eine Form aufweisen, die ein Einpassen in den Modulträger 1 besonders erleichtert.

In Fig. 3 ist schematisch die Montage der Modulträger 1 in den Trägerelement 4 dargestellt. Dabei weisen die Modulträger 1 jeweils zwei Vorstehungen 5 auf, an einer Stirnfläche 7 des Modulträgers 1. Die Trägerelemente 4 weisen an einer Stirnfläche 8 Vertiefungen 6 auf. Die Vertiefungen 6 an dem Trägerelement 4 und die Vorstehungen 5 an dem Modulträger 1 weisen im Wesentlichen eine gleiche Form auf, so dass ein Zusammenpassen analog einer Stecker-Steckdosen-Verbindung gewährleistet ist. In Fig. 3 ist ein Ausführungsbeispiel dargestellt mit einem Vierkantprofil der Vorstehungen 5 an dem Modulträger 1. Weiterhin weist der Trägerelement 4 an seiner Oberfläche, die zum Fahrzeug hingerichtet ist, sowie an einer gegenüberliegenden Unterfläche, die vom Fahrzeug weg gerichtet ist und zum Boden beispielsweise einer Werkshalle zeigt, Einstellschrauben auf, mit denen die Modulträger in einer ihrer Längs-, Quer- und/oder Hochachse nivellierbar sind.

## Patentansprüche

1. Fahrschiene für eine Hebebühne, mit
- zumindest einem Modulträger (1), der mit zumindest einer Hebeeinheit (2) zum Ausüben einer den Hebevorgang zumindest unterstützenden Kraft in Verbindung steht
- und zumindest einem Moduleinsatz (3) der mit dem Modulträger (1) in Verbindung steht, **dadurch gekennzeichnet, dass**
- der Modulträger (1) eine Öffnung aufweist, in die zumindest ein Moduleinsatz (3) im Wesentlichen bündig einsetzbar ist und
- der Moduleinsatz (3) mit zumindest einem Befestigungselement an dem Modulträgers (1) und/oder an einem Hubeinheit mit dem Modulträger verbindenden Trägerelement (4) befestigt ist.

2. Fahrschiene nach Anspruch 1, **dadurch gekennzeichnet, dass** der Moduleinsatz (3) insbesondere aus organischen, anorganischem und/oder mineralischen Material ausgeformt ist.

3. Fahrschiene nach Anspruch 1 oder 2, **dadurch gekennzeichnet, dass** der Moduleinsatz (3) insbesondere aus Kunststoff, Holz, Stein, Glas und/oder Metall ausgebildet ist, und/oder eine elektrische und/oder mechanische Baugruppe Insbesondere einen Gelenkspieltester, eine Schiebeplatte zur Achsvermessung und/oder einen Drehteller zur Achsvermessung enthält.

4. Fahrschiene nach zumindest einem der vorhergehenden Ansprüche 1 bis 3, **dadurch gekennzeichnet dass** eine Kontaktfläche zwischen dem Moduleinsatz (3) und dem Modulträger (1) derart ausgebildet wird, dass ein Abfließen von Flüssigkeiten gewährleistet ist.

5. Fahrschiene nach zumindest einem der vorhergehenden Ansprüche 1 bis 4, **dadurch gekennzeichnet, dass** der Modulträger (1) aus einem profilierten Material ausgeformt ist.

6. Fahrschiene nach zumindest einem der vorhergehenden Ansprüche 1 bis 5, **dadurch gekennzeichnet, dass** der Modulträger (1) insbesondere aus Stahl, Leichtmetall, und/oder Kunststoff ausgeformt ist.

7. Fahrschiene nach zumindest einem der vorhergehenden Ansprüche 1 bis 6, **dadurch gekennzeichnet, dass**
der Modulträger (1) eine Öffnung aufweißt, in die zumindest zwei Moduleinsätze (3) nebeneinander und/oder übereinander einsetzbar sind.

8. Fahrschiene nach zumindest einem der vorhergehenden Ansprüche 1 bis 7, **dadurch gekennzeichnet, dass**
zwei Modulträger (1) vorgesehen sind die längs in Fahrtrichtung mit dem Trägerelement (4) in Verbindung stehen.

9. Fahrschiene nach zumindest einem der vorhergehenden Ansprüche 1 bis 8, **dadurch gekennzeichnet, dass** der Modulträger (1) zumindest eine Vorstehung (5) aufweist die jeweils in eine am Trägerelement (4) befindliche Aufnahme (6) einsetzbar ist, so dass ein Kontakt entsteht.

10. Fahrschienen nach zumindest einem der vorhergehenden Ansprüche 1 bis 9, **dadurch gekennzeichnet, dass** der Modulträger (1) zwei Vorstehungen (5) aufweist die jeweils in eine am Trägerelement (4) befindliche Aufnahme (6) einsetzbar ist, so dass ein derartiger Kontakt entsteht, dass der Modulträger (1) gegenüber dem Trägerelement (4) in zumindest einer seiner Längs-, Quer- und/oder Hochachse nivellierbar ist.

11. Fahrschiene nach zumindest einem der vorhergehenden Ansprüche 1 bis 10, **dadurch gekennzeichnet, dass** die Nivellierung des Modulträger (1) mit Hilfe von zumindest einem Einstellelement erfolgt.

12. Fahrschiene nach zumindest einem der vorhergehenden Ansprüche 1 bis 11, **dadurch gekennzeichnet, dass** der Trägerelement (4) aus einem profilierten Material ausgebildet ist.

13. Fahrschiene nach zumindest einem der vorhergehenden Ansprüche 1 bis 12, **dadurch gekennzeichnet, dass** der Moduleinsatz (3) steckbar ausgebildet ist, wobei zwischen dem Moduleinsatz (3) und dem Modulträger (1) und/oder dem Trägerelement (4) zumindest ein form- und/oder kraftschlüssiger Kontakt entsteht.

14. Fahrschiene nach zumindest einem der vorhergehenden Ansprüche 1 bis 13, **dadurch gekennzeichnet, dass**
der Trägerelement (4) mit insbesondere einem Scherenheber, einem Hydraulikzylinder und/oder einem Achsheber in Verbindung steht.

15. Fahrschiene nach zumindest einem der vorhergehenden Ansprüche 1 bis 14, **dadurch gekennzeichnet, dass**
der Moduleinsatz (3) in zumindest einer seiner Hoch-, Längs- und/oder Querachse nivellierbar ist.

16. Hebebühne mit einer Fahrschiene nach zumindest einem der vorhergehenden Ansprüche 1 bis 15, **dadurch gekennzeichnet, dass** die Hebeeinheit (1) insbesondere eine Scheren-, Säulen- und/oder Stempelhebebühne ist.

## Claims

1. A running rail for a lifting platform, comprising
- at least one module carrier (1) which is connected to at least one lifting unit (2) in order to apply a force which at least assists the lifting process,
- and at least one module insert (3) which is connected to the module carrier (1), **characterized in that**
- the module carrier (1) has an opening into which at least one module insert (3) can be inserted in a substantially flush manner, and
- the module insert (3) is attached by means of at least one fastening element to the module carrier (1) and/or a carrier element (4) connecting the lifting unit to the module carrier.

2. The running rail according to claim 1, **characterized in that** the module insert (3) is formed in particular of organic, inorganic and/or mineral material.

3. The running rail according to claim 1 or 2, characterized that the module insert (3) is formed in particular of synthetic material, wood, stone, glass and/or metal and/or contains an electrical and/or a mechanical assembly, particularly a joint play detector, a slide plate for axis measurement and/or a rotary table for axis measurement.

4. The running rail according to at least one of the preceding claims 1 to 3, **characterized in that** a contact surface between the module insert (3) and the module carrier (1) is formed such that the draining of liquids is ensured.

5. The running rail according to at least one of the preceding claims 1 to 4, **characterized In that** the module carrier (1) is formed of a profiled material.

6. The running rail according to at least one of the preceding claims 1 to 5, **characterized in that** the module carrier (1) is formed in particular of steel, light metal and/or synthetic material.

7. The running rail according to at least one of the preceding claims 1 to 6, **characterized in that** the module carrier (1) has an opening into which at least two module inserts (3) can be inserted next to and/or above one another.

8. The running rail according to at least one of the preceding claims 1 to 7, **characterized in that** two module carriers (1) are provided which are connected to the carrier element (4) along the direction of travel.

9. The running rail according to at least one of the preceding claims 1 to 8, **characterized In that** the module carrier (1) has at least one protrusion (5) which can be inserted into a respective retainer (6) located on the carrier element (4) so as to form a contact.

10. The running rail according to at least one of the preceding claims 1 to 9, **characterized in that** the module carrier (1) has two protrusions (5) which can be inserted into a respective retainer (6) located on the carrier element (4) so that such contact is developed that the module carrier (1) can be made level relative to the carrier element (4) in at least one of Its longitudinal, transverse and/or vertical axes.

11. The running rail according to at least one of the preceding claims 1 tao 10, **characterized in that** the levelling of the module carrier (1) is made by means of at least one setting element.

12. The running rail according to at least one of the preceding claims 1 to 11, **characterized in that** the carrier element (4) is formed of a profiled material.

13. The running rail according to at least one of the preceding claims 1 to 12, **characterized in that** the module insert (3) is formed to be pluggable, wherein at least one positive and/or frictional contact is made between the module insert (3) and the module carrier (1) and/or the carrier element (4).

14. The running rail according to at least one of the preceding claims 1 to 13, **characterized in that** the carrier element (4) is connected in particular to a scissors jack, a hydraulic cylinder and/or a wheel-free jack.

15. The running rail according to at least one of the preceding claims 1 to 14, **characterized in that** the module insert (3) can be made level in at least one of its vertical, longitudinal and/or transverse axes.

16. The lifting platform comprising a running rail according to at least one of the preceding claims 1 to 15, **characterized in that** the lifting unit (1) is in particular a scissors, column and/or cylinder lifting platform.

## Revendications

1. Rail de roulement pour une plateforme élévatrice, comportant
- au moins un support de module (1) qui est en liaison avec au moins une unité de levage (2) destinée à exercer une force qui assiste au moins à l'opération de levage,
- et au moins un insert de module (3) qui est an liaison avec le support de module (1),
**caractérisé en ce que**
- le support de module (3) présente une ouverture dans laquelle peut venir se poser au moins un insert de module (3) sensiblement en affleurement, et
- l'insert de module (3) est fixé par au moins un élément de fixation sur le support de module (1) et/ou sur un élément de support (4) qui relie l'unité de levage au support de module.

2. Rail de roulement selon la revendication 1, **caractérisé en ce que** l'insert de module (3) est formé en particulier à partir d'un matériau organique, inorganique et/ou minéral.

3. Rail de roulement selon la revendication 1 ou 2, **caractérisé en ce que** l'insert de module (3) est réalisé en particulier en matière synthétique, en bois, pierre, verre et/ou en métal, et/ou comprend un ensemble structurel électrique et/ou mécanique, en particulier un détecteur de jeu d'articulation, un plateau coulissant pour le mesurage des essieux et/ou un plateau tournant pour le mesurage des essieux.

4. Rail de roulement selon l'une au moins des revendications précédentes 1 à 3, **caractérisé en ce qu'**une surface de contact se forme entre l'insert de module (3) et le support de module (1) de manière à permettre aux liquides de s'écouler.

5. Rail de roulement selon l'une au moins des revendications précédentes 1 à 4, **caractérisé en ce que** le support de module (1) est formé à partir d'un matériau profilé.

6. Rail de roulement selon l'une au moins des revendications précédentes 1 à 5, **caractérisé en ce que** le support de module (1) est formé en particulier à partir d'acier, de métal léger et/ou de matière synthétique.

7. Rail de roulement selon l'une au moins des revendications précédentes 1 à 6, **caractérisé en ce que** le support de module (1) présente une ouverture dans laquelle peuvent venir se poser au moins deux inserts de module (3) l'un à côté de l'autre et/ou l'un au-dessus de l'autre.

8. Rail de roulement selon l'une au moins des revendications précédentes 1 à 7, **caractérisé en ce qu'**il est prévu deux supports de module (1) qui sont en liaison avec l'élément de support (4) longitudinalement en direction de roulement.

9. Rail de roulement selon l'une au moins des revendications précédentes 1 à 8, **caractérisé en ce que** le support de module (1) comprend au moins une saillie (5) susceptible de venir se poser dans un logement respectif (6) situé sur l'élément de support (4), de manière à former un contact.

10. Rail de roulement selon l'une au moins des revendications précédentes 1 à 9, **caractérisé en ce que** le support de module (1) comprend deux saillies (5) susceptibles de venir se poser chacune dans un logement (6) situé sur l'élément de support (4), de manière à former un contact tel que le support de module (1) est susceptible d'être nivelé par rapport à l'élément de support (4) au moins suivant son axe longitudinal, transversal et/ou vertical.

11. Rail de roulement selon l'une au moins des revendications précédentes 1 à 10, **caractérisé en ce que** le nivelage du support de module (1) s'effectue à l'aide d'au moins un élément de réglage.

12. Rail de roulement selon l'une au moins des revendications précédentes 1 à 11, **caractérisé en ce que** l'élément de support (4) est réalisé à partir d'un matériau profilé.

13. Rail de roulement selon l'une au moins des revendications précédentes 1 à 12, **caractérisé en ce que** l'insert de module (3) est réalisé enfichable, au moins un contact se formant par coopération de formes et/ou de forces entre l'insert de module (3) et le support de module (1) et/ou l'élément de support (4).

14. Rail de roulement selon l'une au moins des revendications précédentes 1 à 13, **caractérisé en ce que** l'élément de support (4) est en liaison en particulier avec un élévateur à ciseaux, un vérin hydraulique et/ou un élévateur d'essieu.

15. Rail de roulement selon l'une au moins des revendications précédentes 1 à 14, **caractérisé en ce que** l'insert de module (3) est susceptible d'être nivelé au moins suivant son axe vertical, longitudinal et/ou transversal.

16. Plateforme élévatrice comportant un rail de roulement selon l'une au moins des revendications précédentes 1 à 15, **caractérisée en ce que** l'unité de levage (1) est en particulier une plateforme élévatrice à ciseaux, à colonne(s) et/ou à vérin(s).
